# EUROPÄISCHE PATENTSCHRIFT

(11) **EP 0 936 159 B1**
(45) Veröffentlichungstag und Bekanntmachung des Hinweises auf die Patenterteilung: **13.08.2003**
(21) Anmeldenummer: 98123472.7
(22) Anmeldetag: 11.12.1998
(51) Int. Cl.: B65F 1/14, A47B 77/18

(54) **In Schrankmöbel einbaubarer Abfallsammler**
Refuse receptacle able to be housed into a piece of furniture
Récipient à ordures destiné à être intégré dans un meuble

(30) Priorität: 10.02.1998 DE 19805186
(43) Veröffentlichungstag der Anmeldung: 18.08.1999
(73) Patentinhaber: BLANCO GmbH + Co KG, 75038 Oberderdingen (DE)
(72) Erfinder: Briegel, Volker, 75015 Bretten (DE)
(74) Vertreter: Hoeger, Stellrecht & Partner

(56) Entgegenhaltungen:
- EP-A- 0 779 230
- EP-A- 0 781 716
- WO-A-90/08715
- DE-U- 29 705 884

## Beschreibung

Vor allem für den Küchenbereich vorgesehene Abfallsammelvorrichtungen gemäß dem Oberbegriff des Anspruchs 1 werden regelmäßig in einem Möbel untergebracht, bei dem es sich meist um einen unter einer Arbeits- oder Abdeckplatte angeordneten sogenannten Unterbauschrank einer Einbauküche handelt. Sinnvollerweise wird eine solche Abfallsammelvorrichtung in der Nähe der Spüle angeordnet, da der größte Teil des Küchenabfalls in, auf oder neben der Spüle anfällt, weshalb es üblich ist, die Abfallsammelvorrichtung in demjenigen Unterbauschrank unterzubringen, über dem sich die Spüle befindet. Nun erstrecken sich die erwähnten Abdeck- bzw. Arbeitsplatten häufig auch über eine Innenecke des Küchenraums, und neuerdings gibt es auch Einbauspülen, welche für den Einbau in die sich über Eck erstreckenden Abdeckplatten gestaltet sind.

Vom Markt wird nun verlangt, daß der Innenraum eines solchen Unterbauschranks zu beiden Seiten der Abfallsammelvorrichtung als Stauraum genutzt werden kann, und zwar auch wenn es sich um einen Eck-Unterbauschrank handelt.

Konstruktionen, welche dieser Forderung Rechnung zu tragen versuchen, lassen sich beispielsweise der EP-0 779 230-A entnehmen. Dieser Stand der Technik bietet zwei Lösungsvarianten an: Bei der einen Variante lassen sich die Platz benötigenden Teile der Abfallsammelvorrichtung insgesamt in die Tiefe des Unterbauschranks, d. h. nach hinten verschieben, um die beiden seitlichen Eckbereiche des Eck-Unterbauschranks zugänglich zu machen, bei der anderen Variante lassen sich diese Teile der Abfallsammelvorrichtung insgesamt um eine vertikale Achse so schwenken, daß sie sich in einem der seitlichen Eckbereiche des Eck-Unterbauschranks befinden, wenn weder Abfall in die Abfallsammelvorrichtung eingebracht noch ein Abfallcontainer der Abfallsammelvorrichtung entleert werden soll. Die erste Variante läßt sich oft deshalb gar nicht einsetzen, weil an die Unterseite der Spüle angeschlossene Ablaufgarnituren oder ein unter der Spüle montierter und dieser zugeordneter Niederdruck-Heißwasserboiler das Verschieben der Abfallsammelvorrichtung nach hinten gar nicht zulassen, und die zweite Variante hat den Nachteil, daß der eine Eckbereich des Eck-Unterbauschranks als Stauraum nicht zur Verfügung steht.

Aus dem DE-U-297 05 884 ergibt sich nun ein Abfallsammler gemäß dem Oberbegriff des Anspruchs 1, bei dem das Gestell die Gestalt einer mit Teleskopauszugführungen versehenen Box hat, deren Unterseite von einer Gestell-festen Bodenplatte gebildet wird, welche auf den Möbelboden aufgelegt und dort mit folgenden Halteteilen in einer vorgegebenen Unterbringungsposition gehalten werden kann: Im hinteren Bereich des Möbelbodens ist auf diesem eine Anschlagleiste festgeschraubt, welche sich quer zur Auszugrichtung der Auszugführungen erstreckt, einen umgekehrt L-förmigen Querschnitt aufweist und dazu vorgesehen ist, den hinteren Randbereich der gegen die Anschlagleiste angelegten Gestell-Bodenplatte zu übergreifen; im vorderen Bereich der Gestell-Bodenplatte sind an deren Unterseite Sacklöcher vorgesehen, in welche auf dem Möbelboden festgeschraubte Arretierzapfen eingreifen, wenn die Gestell-Bodenplatte auf dem Möbelboden aufliegt, um so zu verhindern, daß die Gestell-Bodenplatte von der Anschlagleiste nach vorn abgezogen werden kann. Bei diesem bekannten Abfallsammler stellt also die Abfallcontainer-Tragvorrichtung samt Gestell-Bodenplatte eine als Ganzes handhabbare Einheit dar, welche aus dem Möbel heraushebbar ist, indem die Gestell-Bodenplatte vorn angehoben und sodann unter der Anschlagleiste hervorgezogen wird, um die Abfallcontainer-Tragvorrichtung insgesamt anheben zu können. Bei der Gestell-Bodenplatte handelt es sich jedoch um ein verhältnismäßig großes, massives Bauteil, wodurch das Gesamtgewicht der von der Hausfrau zu handhabenden Einheit nicht unbeträchtlich erhöht wird, was vor allem deshalb bedeutsam ist, weil eine Entnahme der Abfallcontainer-Tragvorrichtung aus dem Schrankmöbel in gebückter Haltung durchgeführt werden muß, d. h. der Vorgang des Anhebens der Abfallcontainer-Tragvorrichtung ist ergonomisch verhältnismäßig ungünstig. Hinzu kommt, daß beim Einbau des bekannten Abfallsammlers in ein Schrankmöbel mehrere separate Teile am Möbelboden befestigt werden müssen, nämlich die Anschlagleiste und wenigstens ein Arretierzapfen, und zwar in einer durch die Gestell-Bodenplatte vorgegebenen Anordnung relativ zueinander, was es normalerweise erforderlich machen dürfte, eine Schablone als Montagehilfe zur Verfügung zu stellen.

Der Erfindung lag die Aufgabe zugrunde, einen Abfallsammler zu entwickeln, welcher nicht nur den vorstehend geschilderten, vom Markt gestellten Anforderungen gerecht wird, sondern auch die dem Abfallsammler nach dem DE-U-297 05 884 eigenen Nachteile nicht aufweist.

Diese Aufgabe wird durch einen Abfallsammler gemäß Anspruch 1 gelöst.

Ein solcher erfindungsgemäßer Abfallsammler bietet eine ganze Reihe von Vorteilen: Wird er in einem Eck-Unterbauschrank untergebracht, lassen sich die beiden seitlichen Eckbereiche des letzteren einfach dadurch zugänglich machen, daß der Abfallcontainer bzw. die Abfallcontainer samt Tragvorrichtung aus dem Unterbauschrank herausgehoben werden - im Falle des Einbaus in einem Eck-Unterbauschrank wird nicht die Tragvorrichtung stationär am Möbel montiert, sondern das die Tragvorrichtung tragende Halteteil, welches natürlich so gestaltet sein muß, daß es die Zugänglichkeit der beiden seitlichen Eckbereiche des Eck-Unterbauschranks nicht beeinträchtigt.

Die Tragvorrichtung könnte aus in ihrem grundsätzlichen Aufbau bekannten Teleskopführungsschienen zusammengesetzt sein, deren eine Schienen entweder am Boden des Möbels befestigt oder an einem Halteteil lösbar angebracht, z. B. eingerastet werden, wobei dieses Halteteil selbst am Boden des Möbels befestigt ist und die Schienen einen Träger für den/die Abfallcontainer tragen. Zu bevorzugen sind aber Ausführungsformen, bei denen die Tragvorrichtung als vorn offenes Gestell gestaltet ist, in dem der an dem Gestell nach vorn herausziehbare Abfallcontainer mittels horizontal verlaufender Auszugführungen gehalten ist. In diesem Zusammenhang sei bemerkt, daß diese Auszugführungen nicht unbedingt die Gestalt von Teleskopführungsschienen haben müssen, denn es wäre z. B. auch möglich, den Abfallcontainer oben mit seitlichen Randstegen zu versehen, welche auf am Gestell fest angeordneten Führungen aufliegen und auf diesen verschoben werden können.

Bevorzugte Ausführungsformen des erfindungsgemäßen Abfallsammlers zeichnen sich durch einen horizontal angeordneten und von den Auszugführungen verschiebbar gehaltenen Trägerrahmen zum Tragen des von oben in den Trägerrahmen einsetzbaren Abfallcontainers aus; derartige längsverschiebbar gehaltene Trägerrahmen für eimerartige Abfallcontainer sind an sich bekannt.

Obwohl das die Tragvorrichtung bildende Gestell grundsätzlich ein von Stegen, Leisten, Schienen oder dergleichen gebildetes rahmen- oder gitterartiges Gestell sein kann, ist es zu bevorzugen, wenn das Gestell eine Bodenplatte aufweist. Besonders vorteilhaft ist ein als vorn offene Box mit einer Bodenplatte und zwei Seitenwänden gestaltetes Gestell, da sich ein solches Gestell einfach und verhältnismäßig billig z. B. aus Blech herstellen läßt.

Am einfachsten uns platzsparendsten ist ein erfindungsgemäßer Abfallsammler dann, wenn das insbesondere als Platte ausgebildete Halteteil für eine Befestigung am Boden des Möbels gestaltet ist und mit dem Gestell zusammenwirkende, die Unterbringungsposition des Gestells definierende Positionierelemente aufweist, die z. B. die Gestalt von Anschlägen oder in Öffnungen des Gestells eingreifenden Vorsprüngen haben können, so daß sich das Gestell in einfacher Weise von oben auf das Halteteil aufsetzen und von diesem wieder abheben läßt, wobei sich beim Aufsetzen auch die gewünschte Unterbringungsposition des Gestells ergibt.

Weitere Merkmale, Vorteile und Einzelheiten der Erfindung ergeben sich aus den beigefügten Ansprüchen und/oder aus der nachfolgenden Beschreibung sowie der beigefügten zeichnerischen Darstellung einer besonders vorteilhaften Ausführungsform des erfindungsgemäßen Abfallsammlers; in der Zeichnung zeigen:
- Fig. 1: einen schematischen horizontalen Schnitt durch einen Eck-Unterbauschrank samt erfindungsgemäßem Abfallsammler;
- Fig. 2: eine perspektivische Darstellung eines typischen Eck-Unterbauschranks einer Einbauküche mit den Teilen einer bevorzugten Ausführungsform des erfindungsgemäßen Abfallsammlers, wobei eine ein Halteteil bildende Platte des Abfallsammlers auf dem Boden des Eck-Unterbauschranks befestigt ist und die als Box ausgebildete Tragvorrichtung samt Abfallcontainern aus dem Unterbauschrank herausgehoben und ein zwei Abfallcontainer tragender Trägerrahmen aus der Box heraus in seine vordere Endstellung gezogen wurde;
- Fig. 3: die in Fig. 2 dargestellten Teile des Abfallsammlers in perspektivischer Darstellung und in größerem Maßstab als in Fig. 2;
- Fig. 4: die Box mit in diese eingeschobenen Abfallcontainern über der am Boden des Möbels zu befestigenden Platte, und zwar in einer solch schrägen Position der Box, in der sich diese in einen an der Platte vorgesehenen Anschlag einhängen läßt, um dann vollends auf die Platte abgesenkt zu werden, und
- Fig. 5: eine perspektivische Darstellung des unteren, hinteren Teils der Box sowie des hinteren Teils der am Boden des Möbels zu befestigenden Platte.

Die Fig. 1 läßt schematisch einen Eck-Unterbauschrank 10 mit eingebautem Abfallsammler 12 erkennen; der Unterbauschrank 10 hat zwei Rückwände 10a und 10b, welche bei montierter Einbauküche parallel zu Wänden des Küchenraums verlaufen, einen Boden 10c und zwei Frontwände 10d und 10e, zwischen denen der Unterbauschrank 10 eine Schranköffnung 10f besitzt (siehe auch Fig. 2). Wie in Fig. 2 gezeigt, besitzt der Unterbauschrank 10 unterhalb seines Bodens 10c noch einen Sockel 10g sowie eine den Innenraum 10h des Unterbauschranks überdeckende Abdeckplatte 10k, welche mit einem nicht dargestellten Ausschnitt zum Einsetzen einer gleichfalls nicht dargestellten Einbauspüle versehen sein kann.

Anhand der Fig. 3 soll der Aufbau und die Gestaltung des Abfallsammlers 12 beschrieben werden.

Dieser besteht im wesentlichen aus fünf Bestandteilen, nämlich einer gehäuseartigen, insbesondere aus Metallblech hergestellten Box 16, einem in der Box verschiebbar gehaltenen Trägerrahmen 18, zwei eimerartigen Abfallcontainern 20 und 22 sowie einer Bodenplatte 24. Der Trägerrahmen 18 ist mittels zweier Teleskopführungen 26 und 28 in horizontaler Richtung verschiebbar an der Box 16 gehalten. Derartige Teleskopführungen sind bekannt, so daß sie nicht im Detail beschrieben werden müssen; jede dieser Teleskopführungen weist zwei teleskopartig ineinanderschiebbare Schienen auf, von denen die eine am Trägerrahmen 18 und die andere an der Innenseite einer der Seitenwände der Box 16 befestigt ist. Diese Teleskopführungen 26, 28 sind so ausgebildet und angeordnet, daß sich der Trägerrahmen 18 mit den beiden Containern 20, 22 aus der in den Figuren 2 und 3 gezeigten Position nach hinten in das Innere der Box 16 hineinschieben läßt, bis die in Fig. 4 dargestellte Position erreicht ist.

Die Box 16 hat einen Boden 16a, zwei Seitenwände 16b und 16c, eine obere Wand 16d und eine in den Figuren 3 und 5 erkennbare Rückwand 16e. Der Trägerrahmen 18 ist in der Ansicht von oben rechteckig und trägt die beiden Container 20 und 22 über an diese angeformte, um den jeweiligen Container umlaufende Randstege 20a bzw. 22a, welche oben auf dem Trägerrahmen 18 aufliegen.

Die Bodenplatte 24 hat vier Schraubenlöcher 24a zur Befestigung auf dem Boden 10c des Unterbauschranks 10 mittels Schrauben, zwei im vorderen Bereich der Bodenplatte angeordnete Gummipuffer 24b, welche stöpselartig gestaltet und in nicht gezeichnete Löcher der Bodenplatte eingesetzt sind, sowie einen im hinteren Bereich der Bodenplatte angeordneten und an letzterer befestigten Anschlag 24c, der parallel zum hinteren Rand der Bodenplatte 24 verläuft und ein ungefähr Z-förmiges Profil hat (siehe Fig. 5), dessen einer Profilsteg 24c' im Abstand oberhalb der Bodenplatte 24 verläuft und nach vorn weist. Für den Eingriff dieses Profilstegs 24c' bildet die Rückwand 16e der Box 16 zusammen mit deren Boden 16a einen Schlitz 16f, in den der Profilsteg 24c' eingreift, wenn die Box 16 auf der Bodenplatte 24 steht und sich in ihrer Unterbringungsposition (siehe Fig. 1) im Unterbauschrank 10 befindet - der Boden 16a der Box liegt dann auch auf den beiden Gummipuffern 24b auf.

Schließlich ist jede der beiden Seitenwände 16b, 16c der Box 16 noch mit einer Grifföffnung 16h versehen, um die Einheit 16, 18, 20, 22 gegebenenfalls aus dem Unterbauschrank herausheben zu können.

Soll der Abfallsammler 12 in einem Eck-Unterbauschrank 10 untergebracht werden, so wie dies in den Figuren 1 und 2 dargestellt ist, können die Eckbereiche 10h' des Innenraums 10h des Unterbauschranks 10 als Stauräume nur dann sinnvoll genutzt werden, wenn sich der eigentliche Abfallsammler aus dem Unterbauschrank entfernen läßt. In diesem Fall wird die Bodenplatte 24 so auf dem Boden 10c des Unterbauschranks 10 befestigt, wie dies in Fig. 2 dargestellt ist. Die Box 16 mit dem an dieser geführten Trägerrahmen 18 wird dann so auf die Bodenplatte 24 aufgesetzt, wie dies in den Figuren 4 und 5 angedeutet wurde - die Box 16 wird zunächst mit ihrer schräg nach unten und hinten weisenden Kante auf die Bodenplatte 24 aufgesetzt und auf dieser nach hinten geschoben, bis der Anschlag 24c mit seinem Profilsteg 24c' in den Schlitz 16f eingreift, worauf der vordere Bereich der Box auf die Gummipuffer 24b abgesenkt wird. Sodann zieht man den Trägerrahmen 18 aus der Box 16 heraus, um die Container 20 und 22 von oben in den Trägerrahmen 18 einzusetzen, worauf letzterer in die Box 16 eingeschoben wird. Bei entsprechender Anordnung der Bodenplatte 24 befindet sich dann der ganze Abfallsammler innerhalb des Innenraums 10h des Unterbauschranks 10, so daß sich die Schranköffnung 10f durch eine nicht dargestellte Tür des Unterbauschranks verschließen läßt. Zum Ausbau des eigentlichen Abfallsammlers wird umgekehrt vorgegangen.

Bei einer besonders vorteilhaften Ausführungsform des erfindungsgemäßen Abfallsammlers werden die Schraubenlöcher 16g oder zusätzliche Löcher im Boden 16a so groß bemessen, daß die Gummipuffer 24b in diese Löcher eingreifen können. Bei Verwendung der Bodenplatte 24 führt dies dazu, daß die Box 16 in Auszugrichtung der Teleskopführungen 26, 28 an der Bodenplatte 24 arretiert ist und sich nicht nach vorn bewegen kann, wenn der Trägerrahmen 18 mit den beiden Containern 20, 22 nach vorn aus der Box 16 herausgezogen wird. Hieraus wird ersichtlich, daß an die Stelle der Gummipuffer 24b natürlich auch jedes andere Arretierelement treten kann.

## Patentansprüche

1. In Schrankmöbel einbaubarer Abfallsammler mit wenigstens einem Abfallcontainer (20, 22) sowie einer im Möbel (10) montierbaren Tragvorrichtung (16, 18, 26, 28) für den Abfallcontainer, welche ein nach vorn offenes Gestell (16) aufweist, in dem der aus dem Gestell nach vorn herausziehbare Abfallcontainer mittels horizontal verlaufender Auszugführungen (26, 28) gehalten ist, und mit mindestens einem an einem Boden (10c) des Möbels stationär befestigbaren Gestell-Halteteil (24), welches mindestens ein mit dem Gestell (16) zusammenwirkendes Positionierelement (24c, 24b) zur Herbeiführung und Definition einer vorgegebenen Unterbringungsposition der Tragvorrichtung am Gestell-Halteteil aufweist, wodurch das Gestell (16) und das Gestell-Halteteil (24) derart gestaltet sind, daß die durch das Gestell-Halteteil positionierte Tragvorrichtung als eine als Ganzes handhabbare Einheit aus dem Möbel heraushebbar ist, **gekennzeichnet durch** eine auf dem Möbelboden (10c) befestigbare, als Gestell-Halteteil dienende und mit dem wenigstens einen Positionierelement (24c, 24b) versehene Platte (24), auf welche das Gestell (16) aufsetzbar ist.

2. Abfallsammler nach Anspruch 1, **dadurch gekennzeichnet, daß** das Gestell (16) als vorn offene Box mit einer Bodenplatte (16a) und zwei Seitenwänden (16b, 16c) ausgebildet ist.

3. Abfallsammler nach Anspruch 2, **dadurch gekennzeichnet, daß** die Platte (24) im Bereich ihres hinteren Endes mit einem Anschlag (24c) für das Gestell (16) versehen ist.

4. Abfallsammler nach Anspruch 3, **dadurch gekennzeichnet, daß** der Anschlag (24c) ein ungefähr Z-förmiges Profil hat, welches quer zur Auszugsrichtung der Auszugführungen (26, 28) verläuft und einen Profilsteg (24c') aufweist, der oberhalb der Platte (24) verläuft und nach vorne weist.

5. Abfallsammler nach Anspruch 4, **dadurch gekennzeichnet, daß** das Gestell (16) eine Rückwand (16e) besitzt, welche im Bereich ihres unteren Randes eine insbesondere schlitzförmige und horizontal verlaufende Öffnung (16f) für einen Eingriff des Anschlags (24c) bildet.

6. Abfallsammler nach einem der Ansprüche 2 bis 5, **dadurch gekennzeichnet, daß** die Platte (24) im Bereich ihres vorderen Endes mit wenigstens einer insbesondere elastischen Auflage (24b) für die Bodenplatte (16a) des Gestells (16) versehen ist.

7. Abfallsammler nach einem der Ansprüche 2 bis 5, **dadurch gekennzeichnet, daß** die Platte (24) im Bereich ihres vorderen Endes mit wenigstens einem Arretierelelement zum Eingreifen in ein Loch der Bodenplatte (16a) des Gestells (16) versehen ist.

8. Abfallsammler nach einem der Ansprüche 1 bis 7, **gekennzeichnet durch** einen horizontal angeordneten und von den Auszugführungen (26, 28) verschiebbar gehaltenen Trägerrahmen (18) zum Tragen des von oben in den Trägerrahmen einsetzbaren Abfallcontainers (20, 22).

9. Abfallsammler nach Anspruch 8, **dadurch gekennzeichnet, daß** der Trägerrahmen (18) derart gestaltet ist, daß mehrere Abfallcontainer (20, 22) hintereinander in den Trägerrahmen einsetzbar sind.

10. Abfallsammler nach einem der Ansprüche 1 bis 9, **dadurch gekennzeichnet, daß** das Gestell (16) mit Griffelementen (16h) zum Erfassen und Anheben des Gestells versehen ist.

11. Abfallsammler nach den Ansprüchen 2 und 10, **dadurch gekennzeichnet, daß** die Seitenwände (16b, 16c) des Gestells (16) mit Eingriffsöffnungen (16h) versehen sind.

## Claims

1. Waste receptacle that may be built into fitted cabinets with at least one waste container (20, 22) as well as a support device (16, 18, 26, 28) for the waste container, which may be installed in the cabinet (10) and which has a frame (16) open to the front, in which the waste container that may be pulled forwards out of the frame is held by means of horizontally running pull-out guides (26, 28), and with at least one frame holding part (24), which may be fastened fixedly on a base (10c) of the cabinet and has at least one positioning element (24c, 24b) cooperating with the frame (16) to provide for and define a given housing position of the support device on the frame holding part, as a result of which the frame (16) and the frame holding part (24) are configured such that the support device positioned by the frame holding part may be lifted out of the cabinet as a unit which may be handled as a whole, **characterised by** a plate (24), onto which the frame (16) can be attached, said frame serving as a frame holding part which is provided with at least one positioning element (24c, 24b) and can be fastened on the cabinet base (10c).

2. Waste receptacle according to Claim 1, **characterised in that** the frame (16) is configured as a box open at the front with a base plate (16a) and two side walls (16b, 16c).

3. Waste receptacle according to Claim 2, **characterised in that** in the region of its rear end the plate (24) is provided with a stop (24c) for the frame (16).

4. Waste receptacle according to Claim 3, **characterised in that** the stop (24c) has an approximately Z-shaped profile, which runs transversely to the pull-out direction of the pull-out guides (26, 28) and has a profile web (24c'), which runs above the plate (24) and is directed towards the front.

5. Waste receptacle according to Claim 4, **characterised in that** the frame (16) has a rear wall (16e), which in the region of its lower edge forms a horizontally running opening (16f) in particular in the form of a slot for an engagement of the stop (24c).

6. Waste receptacle according to one of Claims 2 to 5, **characterised in that** in the region of its front end the plate (24) is provided with at least one in particular elastic support (24b) for the base plate (16a) of the frame (16).

7. Waste receptacle according to one of Claims 2 to 5, **characterised in that** in the region of its front end the plate (24) is provided with at least one locking element for engagement into a hole of the base plate (16a) of the frame (16).

8. Waste receptacle according to one of Claims 1 to 7, **characterised by** a horizontally arranged support frame (18) displaceably held by the pull-out guides (26, 28) to support the waste container (20, 22) which may be inserted into the support frame from above.

9. Waste receptacle according to Claim 8, **characterised in that** the support frame (18) is configured such that several waste containers (20, 22) may be inserted into the support frame one behind the other.

10. Waste receptacle according to one of Claims 1 to 9, **characterised in that** the frame (16) is provided with gripping elements (16h) for gripping and lifting the frame.

11. Waste receptacle according to Claims 2 and 10, **characterised in that** the side walls (16b, 16c) of the frame (16) are provided with gripping openings (16h).

## Revendications

1. Récipient à ordures destiné à être intégré dans un meuble, comprenant un conteneur à ordures (20, 22) au moins et un système support (16, 18, 26, 28) à monter dans le meuble (10) et prévu pour le conteneur à ordures, système support comportant un bâti (16) ouvert vers l'avant, dans lequel le conteneur à ordures pouvant être retiré du bâti par l'avant est maintenu au moyen de guidages tiroir (26, 28) disposés à l'horizontale, par ailleurs un élément de fixation du bâti (24) au moins pouvant être fixé de manière stationnaire sur un fond (10c) du meuble, celui-ci comportant un élément de positionnement (24c, 24b) au moins, à action concourante avec le bâti (16), en vue de la mise en oeuvre et de la définition d'une position prédéfinie du placement du système support sur l'élément de fixation du bâti, le bâti (16) et l'élément de fixation du bâti (24) étant réalisés en ce le système support positionné par l'élément de fixation du bâti peut être soulevé du meuble comme une unité manipulable dans son ensemble, **caractérisé par** une plaque (24) pouvant être fixée sur le fond du meuble (10c), servant d'élément de fixation du bâti et équipée de l'élément de positionnement (24c, 24b) au moins, et sur laquelle le bâti (16) peut être installé.

2. Récipient à ordures selon la revendication 1, **caractérisé en ce que** le bâti (16) est réalisé comme un compartiment ouvert vers l'avant comportant une plaque de fond (16a) et deux parois latérales (16b, 16c).

3. Récipient à ordures selon la revendication 2, **caractérisé en ce que** la plaque (24) est équipée au niveau de son extrémité arrière d'une butée (24c) pour le bâti (16).

4. Récipient à ordures selon la revendication 3, **caractérisé en ce que** la butée (24c) possède un profil plus ou moins en forme de Z s'étirant transversalement par rapport à la direction des guidages tiroir (26, 28) et comportant une arête profilée (24c') s'étirant au-dessus de la plaque (24) et dirigée vers l'avant.

5. Récipient à ordures selon la revendication 4, **caractérisé en ce que** le bâti (16) possède une paroi arrière (16e) formant au niveau de son bord inférieur une ouverture (16f) notamment en forme de fente et horizontale en vue de l'engagement de la butée (24c).

6. Récipient à ordures selon l'une quelconque des revendications 2 à 5, **caractérisé en ce que** la plaque (24) comporte au niveau de son extrémité avant un appui notamment élastique (24b) au moins pour la plaque de fond (16a) du bâti (16).

7. Récipient à ordures selon l'une quelconque des revendications 2 à 5, **caractérisé en ce que** la plaque (24) comporte au niveau de son extrémité avant un élément d'arrêt au moins destiné à l'engagement dans un trou de la plaque de fond (16a) du bâti (16).

8. Récipient à ordures selon l'une quelconque des revendications 1 à 7, **caractérisé par** un cadre support (18) disposé à l'horizontale et maintenu mobile par les guidages tiroir (26, 28), destiné à supporter le conteneur à ordures (20, 22) à installer par le haut dans le cadre support.

9. Récipient à ordures selon la revendication 8, **caractérisé en ce que** le cadre support (18) est réalisé pour permettre la mise en place de plusieurs conteneurs à ordures (20, 22) l'un derrière l'autre dans le cadre support.

10. Récipient à ordures selon l'une quelconque des revendications 1 à 9, **caractérisé en ce que** le bâti (16) est équipé d'éléments de prise (16h) destinés à saisir et soulever le bâti.

11. Récipient à ordures selon les revendications 2 et 10, **caractérisé en ce que** les parois latérales (16b, 16c) du bâti (16) sont équipées d'ouvertures de prise (16h).
